# EUROPÄISCHE PATENTSCHRIFT

(11) **EP 1 150 915 B1**
(45) Veröffentlichungstag und Bekanntmachung des Hinweises auf die Patenterteilung: **02.01.2004**
(21) Anmeldenummer: 00993402.7
(22) Anmeldetag: 02.12.2000
(51) Int. Cl.: B66D 3/16, B66D 3/26

(54) **HEBEZEUG**
LIFTING DEVICE
APPAREIL DE LEVAGE

(30) Priorität: 13.12.1999 DE 29921880 U
(43) Veröffentlichungstag der Anmeldung: 07.11.2001
(73) Patentinhaber: Yale Industrial Products GmbH, 42549 Velbert (DE)
(72) Erfinder: STRUCK, Detlef, 42115 Wuppertal (DE)
(74) Vertreter: Ksoll, Peter, Dr.-Ing.
(86) Internationale Anmeldenummer: PCT/DE2000/004326
(87) Internationale Veröffentlichungsnummer: WO 2001/044098

(56) Entgegenhaltungen:
- FR-A- 772 834
- US-A- 3 030 076

## Beschreibung

Die Erfindung betrifft ein Hebezeug gemäß den Merkmalen im Oberbegriff von Anspruch 1.

Durch die US-A-3,030,076 zählt ein Hebezeug in Form eines Flaschenzugs mit getrennt geführter Last- und Handkette zum Stand der Technik, bei dem das Handkettenrad durch ein dieses umgebendes einteiliges Handkettenrad-Gehäuse abgedeckt ist. Das Handkettenrad-Gehäuse ist um das Handkettenrad drehbar gelagert und weist Kettenführungsöffnungen für den Ein- bzw. Auslauf der Handkette auf.

Die drehbare Anordnung des Handkettenrad-Gehäuses soll ermöglichen, dass die Kettenführungsöffnungen den an der Handkette angreifenden Zugkräften in einer Weise folgen, dass sie in etwa zur Zugrichtung senkrecht stehen. Die Handkette hat dann einen genügenden Spielraum zum reibungsfreien Durchlaufen der Kettenführungsöffnungen. Dies wirkt sich vorteilhaft hinsichtlich der Reibungsverluste und der zum Anheben einer Last erforderlichen Zugkräfte aus.

Der konstruktive Aufbau des bekannten Hebezeugs, insbesondere hinsichlich der Abdeckung seines Handkettenrads ist jedoch relativ aufwendig. In der Praxis kann es trotz der drehbaren Ausführung des Handkettenrad-Gehäuses zu einem Verkanten oder Überwerfen der Kette kommen. Hieraus resultieren Schläge bzw. ein Durchrutschen des Handkettenrads und Schläge in der Handkette sowie der Lastkette. Auch die beim Betätigen des Handkettenrads durch die Kette entstehenden Geräusche sind in bestimmten Anwendungsfällen unvorteilhaft.

Der Erfindung liegt daher ausgehend vom Stand der Technik die Aufgabe zugrunde, ein Hebezeug mit einer drehbar gelagerten Haube für das Handkettenrad sowohl konstruktiv als auch funktionell zu verbessern.

Die Lösung dieser Aufgabe besteht nach der Erfindung in einem Hebezeug gemäß Anspruch 1.

Danach ist die das Handkettenrad abdeckende Haube von einem an der Seitenplatte des das Lastkettenrad aufnehmenden Gehäuses festgelegten Lagerblech drehbeweglich gehalten. Hierbei greift die Haube mit einer radial nach außen gerichteten Führung in einen mit einer zentralen Ausnehmung für die Haube versehenen Gleitkranz des Lagerblechs ein.

Die Führung an der Haube ist vorzugsweise als umlaufender Kranz ausgebildet. Dies kann gemäß Anspruch 2 durch eine S-förmige Abkantung des der Seitenplatte zugewandten Haubenrands gebildet sein.

Grundsätzlich ist es auch möglich, die Führung durch eine Bördelung des Haubenrands auszubilden, wie dies Anspruch 3 vorsieht.

Das erfindungsgemäße Hebezeug zeichnet sich durch die funktionsgerechte jedoch einfache und zuverlässige drehbeweglich gelagerte Haube zur Abdeckung des Handkettenrads aus. Die Haube ist 360° um das Handkettenrad schwenkbar und folgt den an der Handkette angreifenden Zugkräften, so dass die Handkette stets in Zugrichtung ausgerichtet ist. Die Haube stellt sich selbsttätig entsprechend der Zugrichtung der Handkette ein. Das erfindungsgemäße Hebezeug kann von allen Richtungen aus bedient werden. Ein Ablenken der Handkette an den Kettenführungsöffnungen wird vermieden. Die Handkette kann weich und reibungsarm senkrecht durch die Kettenführungsöffnungen laufen. Die aufgewandte Zugkraft wird nunmehr verlustarm über die Handkette auf das Handkettenrad übertragen.

Als Vorteil ist weiterhin die einfache Montage der Haube hervorzuheben. Die Abdeckung des Handkettenrads erfolgt mit wenigen und leichten Bauteilen. Die Haube wird zusammen mit dem Lagerblech an der Seitenplatte des Gehäuses justiert und festgelegt. Dies geschieht vorzugsweise mittels Schrauben.

Gemäß den Merkmalen des Anspruchs 4 ist der Gleitkranz durch eine ringförmige Ausprägung des Lagerblechs gebildet. Diese Ausgestaltung trägt zu einer einfachen und rationellen Herstellung bei.

Der Durchlauf der Handkette durch die Kettenführungsöffnung kann durch Gleitstücke unterstützt werden, wie dies Anspruch 5 vorsieht. In diesem Zusammenhang wird als besonders vorteilhafte Ausführungsform des erfindungsgemäßen Hebezeugs angesehen, dass die Gleitstücke als Bestandteil eines in die Haube eingegliederten einstückigen Schalenkörpers aus Kunststoff sind. Vorzugsweise bssteht der Schalenkörper aus Polyamid.

Der Schalenkörper ist in der Haube aufgenommen und wird zusammen mit dieser montiert. Bei der Drehung der Haube bewegt sich der Schalenkörper mit dieser. Die Gleitstücke gewährleisten eine einwandfreie Führung der Handkette durch die Kettenführungsöffnungen. Zudem tragen sie zu einer Geräuschminderung bei. Das ansonsten häufig festzustellende rasselnde Geräusch beim Betätigen der Handkette wird stark gedämpft.

Eine weitere vorteilhafte Ausgestaltung sieht nach Anspruch 7 vor, dass die Haube stirnseitig eine Öffnung aufweist, die durch einen mit dem Handkettenrad gekoppelten Deckel verschlossen ist. Der Deckel dreht sich mit dem Handkettenrad. Über den Deckel ist das handkettenradseitige Ende der Antriebswelle zugänglich, auf dem das Handkettenrad und das Lastrad montiert wird.

Die Erfindung ist nachfolgend anhand eines Ausführungsbeispiels näher beschrieben. Es zeigen:
- Figur 1: in der Draufsicht ein Hebezeug;
- Figur 2: einen vertikalen Längsschnitt durch die Darstellung der Figur 1 entlang der Linie II-II;
- Figur 3: einen vertikalen Querschnitt durch die Darstellung der Figur 1 entlang der Linie III-III und
- Figur 4: einen Ausschnitt aus einer alternativen Ausführungsform einer Führung an einer Haube.

In den Figuren 1 bis 3 ist mit 1 ein Hebezeug bezeichnet, das in unterschiedlichsten Anwendungsfällen zum Heben, Senken und Ziehen von Lasten L oder beim Einbau von Montageteilen zum Einsatz gelangt.

Das Hebezeug 1 weist in axialer Hintereinanderanordnung ein Handkettenrad 2 mit Handkette 3, eine Lastdruckbremse 4, ein Lastrad 5 mit Lastkette 6 und ein Getriebe 7 auf. Das Handkettenrad 2 ist an einem Ende 8 einer Antriebswelle 9 vorgesehen. Über die Antriebswelle 9, die Lastdruckbremse 4 und das Lastrad 5 durchsetzt ist das Handkettenrad 2 mit dem am anderen Ende 10 der Antriebswelle 9 befindlichen, auf das Lastrad 5 abtreibende Getriebe 7 drehmomentübertragend koppelbar. Das Lastrad 5 ist innerhalb eines Gehäuses 11 zwischen Seitenplatten 12 und 13 gelagert.

Durch Ziehen an der Handkette 3 wird das Handkettenrad 2 rotierend bewegt und das Drehmoment über die Antriebswelle 9 und das Getriebe 7 auf das Lastrad 5 zum Heben und Senken einer Last übertragen. Man erkennt, dass das Handkettenrad 2 von einer drehbar gelagerten Haube 14 mit Kettenführungsöffnungen 15, 16 abgedeckt ist. Die Haube 14 ist von einem an der Seitenplatte 12 festgelegten Lagerblech 17 drehbeweglich gehalten. Hierbei greift die Haube 14 mit einer radial nach außen gerichteten Führung 18 in einen mit einer zentralen Ausnehmung 19 für die Haube 14 versehenen Gleitkranz 20 des Lagerblechs 17 ein. Die Führung 18 ist als umlaufender Führungskranz 21 ausgebildet, und zwar durch eine S-förmige Abkantung 22 des der Seitenplatte 12 zugewandten Haubenrands 23. Die Abkantung 22 weist einen Radialabschnitt 24 und einen Radialabschnitt 24 und einen Axialabschnitt 25 auf, die über einen gerundeten Bogenabschnitt 26 ineinander übergehen. Demgegenüber in etwa formschlüssig gegengleich ausgebildet ist der Gleitkranz 20, der durch eine ringförmige Ausprägung 27 am Lagerblech 17 gebildet ist.

Die Haube 14 wird zusammen mit dem Lagerblech 17 an der Seitenplatte 12 über Schrauben 28 montiert. Durch das Zusammenwirken der Führung 8 und Führung 18 und Gleitkranz 20 ist die Haube 14 zuverlässig geführt und drehbeweglich gehalten.

Insbesondere anhand der Figur 3 erkennt man, dass den Kettenführungsöffnungen 15, 16 Gleitstücke 29, 30 zugeordnet sind. Diese sind Bestandteil eines in die Haube 14 eingegliederten einstückigen Schalenkörpers 31 aus Polyamid. Die Gleitstücke 29, 30 weisen wulstartige Lippen 32 auf, die einen schonenden und geräuschaarmen Durchgang der Handkette 3 unterstützen.

Die Haube 14 weist ferner stirnseitig eine Öffnung 33 auf, die durch einen mit dem Handkettenrad 2 gekoppelten Deckel 34 verschlossen ist. Der Deckel 34 dreht sich folglich mit dem Handkettenrad 2.

Die drehbewegliche Anordnung der Haube 14 um das Handkettenrad 2 ermöglicht eine Bedienung des Hebezeugs 1 von jeder Richtung aus. Die Haube 14 schwenkt mit der Handkette 3 entsprechend den angreifenden Zugkräften. Der Ein- bzw. Auslauf der Handkette 3 durch die Kettenführungsöffnungen 15, 16 erfolgt mithin stets in Richtung der angreifenden Zugkraft. Dies ermöglicht eine reibungsarme und geräuschreduzierte Betätigung des Hebezeugs.

Anhand der Figur 4 erkennt man eine alternative Ausführungsform der Führung 18' einer Haube 14'. Diese ist durch eine ringförmige Bördelung 35 des der Seitenplatte 12' zugewandten Haubenrads 23' gebildet. Das grundsätzliche Funktionsprinzip unterscheidet sich ansonsten nicht von demjenigen der zuvor beschriebenen Bauart.

Zum Anheben einer Last L wird das Handkettenrad 2 im Uhrzeigersinn entsprechend dem Pfeil P1 der Figur 1 gedreht. Hierbei kann sich das Handkettenrad 2 zunächst frei gegenüber der Antriebswelle auf einer Buchse 36 drehen (siehe Figur 2), so dass eine Relativbewegung des Handkettenrads 2 zur Antriebswelle 9 erfolgt, bis das Handkettenrad 2 mit hier nicht dargestellten Vorsprüngen an Flügeln 37 einer Flügelscheibe 38 zur Anlage gelangt. Die Flügelscheibe 38 ist über eine Kerbverzahnung 39 drehfest auf der Antriebswelle 9 fixiert, so dass nunmehr die Antriebswelle 9 im Uhrzeigersinn gedreht wird. Es erfolgt somit eine direkte Drehmomentübertragung vom Handkettenrad 2 über die Antriebswelle 9 und das Getriebe 7 auf das Lastrad 5. Hierbei wird die Lastdruckbremse 4 geöffnet, indem ihre Bremsscheibe 40, die auf einem mit einem rechtsgängigen Bewegungsgewinde 41 versehenen Abschnitt 42 der Antriebswelle 9 sitzt und über eine Friktionsscheibe 43 auf eine mit dem Lastrad 5 gekoppelte Druckscheibe 44 wirkt, von dieser abgehoben wird. Die Last L kann dann ohne Bremswirkung angehoben werden.

Wird das Handkettenrad 2 angehalten, bewirkt die anhängende Last L eine Drehung des Lastrads 5 in umgekehrter Richtung, also gegen den Uhrzeigersinn und damit eine Drehung entsprechend der Antriebswelle 9. Aufgrund dessen wird die Bremsscheibe 40 in Richtung des Pfeils P2 gegen die Friktionsscheibe 43 und diese gegen die Druckscheibe 44 gezogen. Die Last L wird in dieser Höhenlage fixiert.

Soll die Last L abgesenkt werden, wird das Handkettenrad 2 gegen den Uhrzeigersinn in Richtung des Pfeils P3 gedreht. Nach einem vorbestimmten Drehwinkel gelangt hierbei ein an der Rückseite der Bremsscheibe 40 angeordneter Mitnahmestift 45 mit einem Steg 46 des Handkettenrads 2 in Kontakt. Hierdurch wird die Bremsscheibe 40 auf dem Bewegungsgewinde 41 der Antriebswelle 9 verlagert und von der Friktionsscheibe 43 bzw. diese von der Druckscheibe 44 abgehoben. Die Last L bewirkt dann eine Relativdrehung der Antriebswelle 7 zum Handkettenrad 2, so dass die Bremsscheibe 40 gegen die Friktionsscheibe 43 gezogen und die Last L gebremst wird. In gleichem Maße, wie die Lastdruckbremse 4 bei der Drehung des Handkettenrads 2 geöffnet wird, läuft das Lastrad 5 nach, so dass ein kontrolliert gebremstes Absenken der Last L erfolgt.

### Bezugszeichenaufstellung

- 1 -: Hebezeug
- 2 -: Handkettenrad
- 3 -: Handkette
- 4 -: Lastdruckbremse
- 5 -: Lastrad
- 6 -: Lastkette
- 7 -: Getriebe
- 8 -: Ende v. 9
- 9 -: Antriebswelle
- 10 -: Ende v. 9
- 11 -: Gehäuse
- 12 -: Seitenplatte
12' - Seitenplatte
- 13 -: Seitenplatte
- 14 -: Haube
- 15 -: Kettenführungsöffnung
- 16 -: Kettenführungsöffnung
- 17 -: Lagerblech
- 18 -: Führung
18' - Führung
- 19 -: Ausnehmung
- 20 -: Gleitkranz
- 21 -: Führungskranz
- 22 -: Abkantung
- 23 -: Haubenrand
23' - Haubenrand
- 24 -: Radialabschnitt
- 25 -: Axialabschnitt
- 26 -: Bogenabschnitt
- 27 -: Ausprägung
- 28 -: Schrauben
- 29 -: Gleitstück
- 30 -: Gleitstück
- 31 -: Schalenkörper
- 32 -: Lippe
- 33 -: Öffnung
- 34 -: Deckel
- 35 -: Bördelung
- 36 -: Buchse
- 37 -: Flügel
- 38 -: Flüge/scheibe
- 39 -: Kerbverzahnung
- 40 -: Bremsscheibe
- 41 -: Bewegungsgewinde
- 42 -: Abschnitt
- 43 -: Frikionsscheibe
- 44 -: Druckscheibe
- 45 -: Mitnahmestift
- 46 -: Steg

- P1 -: Pfeil
- P2 -: Pfeil
- P3 -: Pfeil
- L -: Last

## Patentansprüche

1. Hebenzeug, das ein Lastrad (5) mit Lastkette (6) und ein Handkettenrad (2) mit Handkette (3) aufweist, wobei das Handkettenrad (2) durch eine um das Handkettenrad (2) drehbar gelagerte Haube (14) mit Kettenführungsöffnungen (15, 16) abgedeckt ist, **dadurch gekennzeichnet, dass** die Haube (14, 14') von einem an einer Seitenplatte (12, 12') des das Lastkettenrad (5) aufnehmenden Gehäuses (11) festgelegten Lagerblech (17) drehbeweglich gehalten ist, wobei die Haube (14, 14') mit einer radial nach außen gerichteten Führung (18, 18') in einen mit einer zentralen Ausnehmung (19) für die Haube (14, 14') versehenen Gleitkranz (20) des Lagerblechs (17) eingreift.

2. Hebezeug nach Anspruch 1, **dadurch gekennzeichnet, dass** die Führung (18) durch eine S-förmige Abkantung (22) des der Seitenplatte (12) zugewandten Haubenrands (23) gebildet ist.

3. Hebezeug nach Anspruch 1, **dadurch gekennzeichnet, dass** die Führung (18') durch eine Bördelung (35) des der Seitenplatte (12') zugewandten Haubenrands (23') gebildet ist.

4. Hebezeug nach einem der Ansprüche 1 bis 3, **dadurch gekennzeichnet, dass** der Gleitkranz (20) durch eine ringförmige Ausprägung (27) des Lagerblechs (17) gebildet ist.

5. Hebezeug nach einem der Ansprüche 1 bis 4, **dadurch gekennzeichnet, dass** den Kettenführungsöffnungen (15, 16) Gleitstücke (29, 30) zugeordnet sind.

6. Hebezeug nach Anspruch 5, **dadurch gekennzeichnet, dass** die Gleitstücke (29, 30) Bestandteil eines in die Haube (14) eingegliederten einstückigen Schalenkörpers (31 ) aus Kunststoff sind.

7. Hebezeug nach einem der Ansprüche 1 bis 6, **dadurch gekennzeichnet, dass** die Haube (14) stirnseitig eine Öffnung (33) aufweist, die durch einen mit dem Handkettenrad (2) gekoppelten Deckel (34) verschlossen ist.

## Claims

1. A hoist comprising a load wheel (5) with a load chain (6) and a hand chain wheel (2) with a hand chain (3), the hand chain wheel (2) being covered by a hood (14) with chain guide apertures (15, 16), said hood (14) being mounted for rotation about the hand chain wheel (2), **characterised in that** the hood (14, 14') is held so as to be rotationally movable by a bearing plate (17) fixed on a side plate (12, 12') of the housing (11) accommodating the load chain wheel (5), the hood (14, 14'), engaging, by a radially outwardly directed guide (18, 18') in an antifriction ring (20) of the bearing plate (17), said ring being provided with a central recess (19) for the hood (14, 14').

2. A hoist according to claim 1, **characterised in that** the guide (18) is formed by an S-shaped bend (22) of the hood edge (23) facing the side plate (12).

3. A hoist according to claim 1, **characterised in that** the guide (18') is formed by the hood edge (23') that faces the side plate (12') being rolled over (35).

4. A hoist according to any one of claims 1 to 3, **characterised in that** the antifriction ring (20) is formed by an annular stamping (27) of the bearing plate (17).

5. A hoist according to any one of claims 1 to 4, **characterised in that** sliding members (29, 30) are associated with the chain guide apertures (15, 16).

6. A hoist according to claim 5, **characterised in that** the sliding members (29, 30) are a constituent part of a one-piece plastic shell member (31) integrated into the hood (14).

7. A hoist according to any one of claims 1 to 6, **characterised in that** the hood (14) has on the end face an opening (33) which is closed by a cover (34) coupled to the hand chain wheel (2).

## Revendications

1. Dispositif de levage qui présente une roue de charge (5) avec une chaîne de charge (6) et une roue à chaîne manuelle (2) avec une chaîne manuelle (3), dans lequel la roue à chaîne manuelle (2) est recouverte par un capotage (14) monté de façon rotative autour de la roue à chaîne manuelle (2) et muni d'ouvertures de guidage de chaîne (15,16), **caractérisé en ce que** le capotage (14,14') est maintenu de façon mobile en rotation par une tôle de support (17) fixée sur une plaque latérale (12,12') du logement (11) recevant la roue à chaîne de charge (5), le capotage (14,14') s'emboîtant par un guidage (18,18') dirigé radialement vers l'extérieur dans une couronne à glissement (20) de la tôle de support (17) munie d'un évidement central (19) pour le capotage (14,14').

2. Dispositif de levage selon la revendication 1, **caractérisé en ce que** le guidage (18) est constitué par un rebord (22) en forme de S du bord de capotage (23) dirigé vers la plaque latérale (12).

3. Dispositif de levage selon la revendication 1, **caractérisé en ce que** le guidage (18') est formé par un bordage (35) du bord de capotage (23') dirigé vers la plaque latérale (12').

4. Dispositif de levage selon l'une des revendications 1 à 3, **caractérisé en ce que** la couronne à glissement (20) est formée par une empreinte circulaire (27) de la tôle de support (17).

5. Dispositif de levage selon l'une des revendications 1 à 4, **caractérisé en ce que** des éléments de glissement (29,30) sont affectés aux ouvertures de guidage de chaîne (15,16).

6. Dispositif de levage selon la revendication 5, **caractérisé en ce que** les éléments de glissement (29,30) font partie d'un corps de coquille (31) monobloc intégré dans le capotage (14).

7. Dispositif de levage selon l'une des revendications 1 à 6, **caractérisé en ce que** le capotage (14) présente, sur le côté frontal, une ouverture (33) qui est obturée par un couvercle (34) accouplé à la roue de chaîne manuelle (2).
